# DEMANDE DE BREVET EUROPEEN

(11) **EP 0 392 930 A1**
(43) Date de publication de la demande: **17.10.1990**
(21) Numéro de dépôt: 90401023.8
(22) Date de dépôt: 13.04.1990
(51) Int. Cl.: A47B 17/00

(54) **Nouvel ensemble-support pour plan de travail et mobilier équipé de cet ensemble**

(30) Priorité: 14.04.1989 FR 8905012
(71) Demandeur: Société à Responsabilité Limitée ELIXIR, F-75013 Paris (FR)
(72) Inventeur: Le Teo, Catherine, F-75013 Paris (FR)
(74) Mandataire: Jolly, Jean-Pierre

(57) **Abrégé**

L'invention concerne un ensemble-support pour plan de travail.

Cet ensemble comprend:
- une colonne (1) seniblement rectiligne;
- à chacune des extrémités de cette colonne, une platine (3), cette platine présentant sur sa face non contiguë à l'extrémité de la colonne et perpendiculaire à l'axe de celle-ci une partie angulaire en saillie (17) percée de logements (18) pour des vis ou autres moyens de fixation similaires;
- à la base de la colonne, des piètements (4) comportant des orifices de fixation aptes à être amenés en correspondance avec ceux de la platine inférieure pour être rendus solidaires de celle-ci en une pluralité de positions;
- à la partie supérieure de la colonne, au moins une branche d'équerre (6), dont une partie (21) disposée radialement par rapport à l'axe de la platine associée prend appui sur la partie en saillie (17) de celle-ci et comporte au moins un orifice (22) apte à être amené en coïncidence avec l'un des orifices (18) de la platine.

## Description

La présente invention concerne un nouvel ensemble-support pour plan de travail. Elle concerne plus particulièrement un support apte à servir de passage pour des lignes de transport de fluides et d'électricité, destinées à être connectées à des lignes analogues du plan de travail. L'invention concerne également les nouveaux meubles équipés d'un tel ensemble-support.

On connaît par FR-A-2 490 941 un système de mobilier de bureau qui utilise des colonnes porteuses munies d'une pince-étrier supérieure fixée par tirant. Les poutrelles support des plans de travail sont fixées sur ces pinces par leurs ailes en rebord inférieures, et sont normalement portées, une par colonne, transversalement sur un point quelconque de leur longueur. L'adaptation radiale de plusieurs poutres sur une colonne, par exemple pour raccorder des plans angulairement à partir de cette colonne, est impossible.

L'invention vise à remédier à cet inconvénient. On sait, en effet, que les tables de travail modernes comportent des systèmes d'alimentation en fluide ou en électricité qui doivent être raccordés aisément aux lignes principales d'alimentation. Ces systèmes doivent aussi pouvoir être raccordés entre eux, car il est fréquent que, dans un même lieu de travail, bureaux d'études ou autres, on utilise diverses tables de travail décalées angulairement et en hauteur les unes par rapport aux autres, mais connectées aux mêmes lignes principales d'alimentation.

La présente invention vise à proposer une structure porteuse et auto-portante des plans de travail, qui réponde à ces exigences.

L'invention vise également à proposer une nouvelle structure de ce type, qui soit constituée d'un très petit nombre d'éléments modulaires.

L'invention a aussi pour but de proposer une structure de ce type qui puisse être montée et démontée facilement, éventuellement par l'utilisateur lui-même.

L'invention a encore pour but de proposer une structure de ce type, dans laquelle les lignes de transport de fluide ou d'électricité puissent être logées indépendamment de la position relative des divers organes constitutifs.

L'invention a enfin pour but de proposer une structure de ce type, qui permette un raccordement aisé de deux plans de travail décalés angulairement ou en hauteur.

A cet effet, l'invention a pour objet un ensemble-support pour plan de travail, comprenant une colonne sensiblement rectiligne, présentant d'une extrémité à l'autre une partie creuse ou évidée, apte à recevoir les lignes de transport de fluides ou d'électricité, caractérisé en ce qu'il comprend :
- à chacune des extrémités de cette coionne, une platine également évidée au moins latéralement pour le passage desdites lignes, dont une partie de forme complémentaire de celle des extrémités de la colonne peut coopérer par emboîtement avec celle-ci, cette platine présentant sur sa face non contiguë à l'extrémité de la colonne et perpendiculaire à l'axe de celle-ci une partie saillie annulaire percée de logements pour des vis ou autres moyens de fixation similaires, ces logements étant répartis angulairement, symétriquement ou non, par rapport à l'axe de la platine;
- à la base de la colonne, des piètements ou une embase formant support et comportant des orifices de fixation aptes à être amenés en correspondance avec ceux de la platine inférieure pour être rendus solidaires de celle-ci en une pluralité de positions angulaires par des vis ou similaires;
- à la partie supérieure de la colonne, au moins une branche d'équerre , disposée radialement par rapport à l'axe de la platine associée et dont une partie prend appui sur la partie de celle-ci et comporte au moins un orifice apte à être amené en coïncidence avec l'un des orifices de la platine, en vue d'en être rendue solidaire par des moyens d'assemblage en une pluralité de positions angulaires, une autre partie de cette branche ayant une forme complémentaire de l'extrémité d'un profilé destiné à supporter un plan de travail et comportant au moins un orifice pour le passage d'organes de fixation de ce profilé.

On conçoit qu'en disposant deux branches d'équerre sur une même platine à la partie supérieure d'une colonne de support, il est ainsi possible de façon simple de rendre deux profilés solidaires de la colonne en une pluralité de positions angulaires, pour supporter une même table ou deux tables contiguës raccordées entre elles.

Il est clair également que l'interchangeabilité des platines inférieure et supérieure facilite grandement le montage de l'ensemble.

Quant aux lignes d'alimentation en électricité ou en fluides, elles peuvent être facilement logées dans la partie creuse ou évidée de la colonne.

Dans une forme de réalisation, cette colonne peut être en bois et présenter une saignée longitudinale à section en U pour le passage des lignes d'alimentation, un cache étant prévu pour dissimuler ces lignes au regard.

Dans une forme de réalisation préférée de l'invention, la branche d'équerre ne comporte pas seulement une partie évidée apte à recevoir l'extrémité d'un profilé, mais, à un niveau décalé en hauteur par rapport à cette partie évidée, un ou des éléments en saillie aptes à être engagés dans l'extrémité d'un profilé creux et à en être rendus solidaires par des moyens de fixation.

Une même colonne est ainsi apte à supporter des profilés décalés en hauteur et angulairement, associés à des plans de travail situés à des niveaux différents.

C'est une telle forme de réalisation de l'invention qui va être décrite ci-après en détail, à titre d'exemple non limitatif, en référence aux dessins annexés, sur lesquels:
La figure 1 est une vue éclatée d'une structure support conforme à l'invention et du plan de travail associé;
La figure 2 est une vue partielle d'une extrémité de la colonne de la structure;
Les figures 3 et 4 sont des vues à plus grande échelle de la platine, respectivement en perspective et en coupe;
La figure 5 est une vue en perspective d'une branche d'équerre;
La figure 6 est une vue de dessus de cette équerre;
Les figures 7 et 8 sont des vues, respectivement, d'un pied et d'une partie d'embase susceptibles d'être fixés directement sur la platine inférieure, et
la figure 9 est une vue d'une pièce-bouchon susceptible d'être montée sur la platine supérieure de colonne et portant une tablette de réhausse.

Comme on le voit sur la figure 1, la structure-support conforme à l'invention comprend essentiellement une colonne 1, destinée à être disposée verticalement au-dessous d'un plan de travail 2, en vue de le supporter, avec à chacune de ses extrémités une platine 3 identique, l'une inférieure et l'autre supérieure.

La platine inférieure sert d'organe de solidarisation à des pieds 4 ou à des parties de socle 5, tandis que sur la platine supérieure 3 peuvent être fixées en une pluralité de positions angulaires différentes des branches d'équerre 6, aptes à maintenir et supporter des profilés 7, portant l'ossature-support 20 du plan de travail 2.

Comme représenté sur cette figure 1, dans le plan de travail 2 sont incorporés des profilés 8, dans lesquels peuvent être logées des lignes d'alimentation en electricité ou en fluides, que des caches 9 permettent de dissimuler au regard.

La présente invention vise notamment à permettre 5 l'alimentation de ces lignes à partir de la structure-support et l'assemblage des profilés 7 et de la platine supérieure 3 dans des positions extrêmement différentes, en vue de pouvoir s'adapter aux exigences de chaque type de mobilier.

C'est ce qui va être exposé maintenant en étudiant chacun des organes qui viennent d'être mentionnés.

La colonne 1 comporte suivant la majeure partie de sa longueur une saignée longitudinale latérale 11, à section en U destinée à recevoir des lignes d'alimentation en fluides ou en électricité. Un cache 10 permet de dissimuler les lignes au regard. La saignée 11 débouche à chaque extrémité de la colonne 1 dans un évidement cylindrique 12, dans lequel vient s'emboîter une partie de forme correspondante 13 de la platine associée. Cette platine est fendue latéralement en 14, de manière à permettre l'entrée ou la sortie des lignes d'alimentation, suivant qu'il s'agit de la platine inférieure ou de la platine supérieure. Le fond de l'évidement cylindrique 12 et celui de la partie 13 de la platine associée peuvent comporter des orifices taraudés, disposés en regard l'un de l'autre en position montée et permettant de les assembler à l'aide d'une vis ou similaire.

La forme de la platine apparaît clairement sur les figures 3 et 4. Outre la partie inférieure semi-cylindrique 13, elle comprend sur sa face opposée une partie cylindrique centrale 15 bordée extérieurement par une partie creuse annulaire 16, elle-même bordée extérieurement par une partie annulaire en saillie 17. Dans cette partie 17 sont ménagés des orifices taraudés 18, décalés angulairement, d'une manière régulière ou non, et destinés à rendre solidaires de cette platine, par des vis 19, soit les pieds 4, soit les portions de socle 5, soit enfin les équerres 6.

Pour les pieds 4, il suffira de prévoir sur ceux-ci en position appropriée des orifices susceptibles d'être amenés en coïncidence avec les orifices 18 de la platine, pour les rendre solidaires de celle-ci par des vis 19. Il en sera de même pour les parties de socle 5, où sont prévus des orifices 23.

La branche d'équerre 6 comprend un talon 21 de profil complémentaire de la partie 17 de la platine 3, qu'il peut ainsi coiffer en une pluralité de positions décalées angulairement et dont il peut être rendu solidaire par des vis 19 engagées dans un orifice 22 du talon 21, amené en coïncidence avec les orifices 18 de la platine, la branche d'équerre 6 étant dans tous les cas dirigée radialement par rapport à l'axe de la platine.

La branche d'équerre 6 comprend par ailleurs au moins une partie 24 formant bec et définissant un logement 25 dans lequel peut être engagé un profilé 7, des orifices 26 étant ménagés dans la partie en forme de bec et dans les profilés pour les rendre solidaires les uns des autres à l'aide de vis 19.

On notera que, si le profilé est creux, la partie 24 bordant l'évidement 25 peut être engagée dans le profilé, lequel prend appui par ailleurs sur la partie plane 31 limitant l'évidement 25 à sa partie inférieure. Par ailleurs, l'élément d'équerre 6 comprend latéralement des parties en saillie 27, disposées à un niveau différent de celui de l'évidement 25 et aptes à être engagées dans l'extrémité creuse d'un autre profilé. Des orifices taraudés 28 seront ménagés dans les éléments 27, en vue d'être amenés en concordance avec des orifices correspondants des profilés et de les rendre solidaires à l'aide de vis ou similaire. Sur une équerre solidaire d'une même colonne pourront ainsi être fixés, en des positions décalées angulairement et en hauteur des profilés associés à des plans de travail, des tables, ou d'autres surfaces, situés à des plans différents.

Il est clair qu'une même platine 3 peut supporter deux ou plus de deux profilés et que l'utilisateur peut ainsi s'adapter à toutes les exigences du mobilier considéré et, en particulier, au besoin fréquent de raccorder des plans de travail décalés angulairement dans un même plan.

On notera que les orifices 18 de la platine 3 ont été représentés sur la figure 3 comme s'ouvrant sur la face supérieure de la partie 17, mais ils auraient pu aussi bien être ménagés transversalement par rapport à cette partie 17 et s'ouvrir latéralement par rapport à la platine.

On notera également qu'un même profilé 7 peut être rendu solidaire à chacune de ses extrémités de deux branches d'équerre, associées respectivement à deux colonnes distinctes. Il est ainsi possible de n'utiliser que trois colonnes support pour deux tables raccordées entre elles, les colonnes d'extrémité étant chacune raccordées par un profilé à la colonne centrale, qui supporte donc deux profilés. De la même façon, il est possible de n'utiliser que quatre colonnes pour trois tables juxtaposées et ceci tout en variant à loisir les positions angulaires respectives des tables.

On notera encore (figure 9) qu'une pièce-bouchon 30 peut être montée sur la platine supérieure (3), cette pièce étant évidée au moins pour recevoir et faire passer les lignes de transport de fluide ou d'électricité. Une ailette supérieure 31 ferme latéralement l'extrémité de la goulotte (8) de passage des lignes. Ce bouchon peut également porter un élément de réhausse, tel qu'une tablette 32, par l'intermédiaire d'une tige 33 emmanchée dans la partie cylindrique centrale supérieure évidée du bouchon, cette tige étant creuse et susceptible d'assurer le passage des lignes de transport de fluide et d'électricité. Ledit bouchon peut également comporter une ailette supérieure seule (non représenté), conformée pour assurer la continuité de goulotte (8) entre plans ou plateaux de travail raccordés, cette ailette étant découpée à la diagonale de raccordement de goulotte selon l'angle de raccordement des plateaux.

L'invention apporte donc un moyen simple et facile à mettre en oeuvre pour supporter des plans de travail de divers mobiliers.

On notera que la structure conforme à l'invention présente l'avantage essentiel d'être non seulement une structure porteuse, mais d'être également auto-portante.

## Revendications

1.- Ensemble-support pour plan de travail,comprenant une colonne (1) sensiblement rectiligne, présentant d'une extrémité à l'autre une partie creuse ou évidée, apte à recevoir les lignes de transport de fluides ou d'électricité, caractérisé en ce qu'il comprend :
- à chacune des extrémités de cette colonne, une platine (3) également évidée au moins latéralement pour le passage desdites lignes, dont une partie de forme complémentaire de celle des extrémités de la colonne peut coopérer par emboîtement avec celle-ci, cette platine présentant sur sa face non contiguë à l'extrémité de la colonne et perpendiculaire à l'axe de celle-ci une partie saillie annulaire (17) percée de logements (18) pour des vis ou autres moyens de fixation similaires, ces logements étant répartis angulairement, symétriquement ou non, par rapport à l'axe de la platine;
- à la base de la colonne, des piètements (4) ou une embase (5) formant support et comportant des orifices de fixation aptes à être amenés en correspondance avec ceux (18) de la platine inférieure pour être rendus solidaires de celle-ci en une pluralité de positions angulaires par des vis ou similaires;
- à la partie supérieure de la colonne, au moins une branche d'équerre (6), disposée radialement par rapport à l'axe de la platine associée et dont une partie (21) prend appui sur la partie (17) de celle-ci et comporte au moins un orifice (22) apte à être amené en coïncidence avec l'un des orifices (18) de la platine, en vue d'en être rendue solidaire par des moyens d'assemblage en une pluralité de positions angulaires, une autre partie (24) de cette branche ayant une forme complémentaire de l'extrémité d'un profilé (7) destiné à supporter un plan de travail et comportant au moins un orifice (26) pour le passage d'organes de fixation de ce profilé.

2. Ensemble-support selon la revendication 1, caractérisé en ce que la partie (21) de la branche d'équerre (6) comporte un talon et coiffe une portion annulaire en saillie de la partie (17) de la platine (3) associée.

3.- Ensemble-support selon l'une des revendications 1 et 2, caractérisé en ce que les parties de la colonne (1) et de la platine (3) coopérant par emboîtement comportent des évidements taraudés aptes à coïncider après montage en vue de les rendre solidaires l'un de l'autre à l'aide de moyens de fixation tels que des vis.

4.- Ensemble-support selon l'une des revendications précédentes, caractérisé en ce que la branche d'équerre (6) comporte latéralement des éléments en saillie (27), décalés en hauteur par rapport à la partie évidée (25) destinée à recevoir l'extrémité d'un profilé (7), ces éléments en saillie (27) étant aptes eux-mêmes à être engagés dans l'extrémité creuse d'autres profilés décalés angulairement par rapport au précédent et situés à un niveau différent.

5.- Ensemble-support selon la revendication 4, caractérisé en ce que les éléments en saillie (27) comportent des taraudages aptes à être amenés en coïncidence avec des orifices des profilés dans lesquels ils peuvent être engagés, en vue de les rendre solidaires à l'aide de moyens de fixation tels que des vis.

6.- Ensemble-support selon l'une des revendications précédentes, caractérisé en ce qu'une pièce-bouchon (30) est montée sur la platine supérieure (3), cette pièce-bouchon étant évidée au moins dans sa partie centrale pour le passage des lignes de transport de fluide ou d'électricité et comportant une ailette supérieure (31) conformée pour fermer latéralement l'extrémité des profilés ou goulotte (8) de passage des lignes.

7.- Ensemble-support selon la revendication 6, caractérisé en ce que divers éléments de réhausse, tels que tablette (32) sont montés sur ladite pièce-bouchon, par l'intermédiaire d'une tige (33) emmanchée dans la partie centrale cylindrique supérieure évidée du bouchon, cette tige étant creuse et susceptible d'assurer le passage des lignes de transport de fluide et d'électricité

8.- Ensemble-support selon l'une des revendications 6 et 7, caractérisé en ce que ladite pièce-bouchon comporte une ailette supérieure conformée pour assurer la continuité de goulotte (8) entre plans ou plateaux de travail raccordés, cette ailette étant découpée à la diagonale de raccordement de goulotte selon l'angle de raccordement des plateaux.

9.- Mobilier présentant un plan de travail et équipé d'un ensemble-support selon l'une des revendications 1 à 4.
